# EUROPÄISCHE PATENTSCHRIFT

(11) **EP 0 835 412 B1**
(45) Veröffentlichungstag und Bekanntmachung des Hinweises auf die Patenterteilung: **08.09.1999**
(21) Anmeldenummer: 96907419.4
(22) Anmeldetag: 09.03.1996
(51) Int. Cl.: F24D 19/02

(54) **HALTERUNG, WIE STANDKONSOLE FÜR MIT KONVEKTORBLECHEN VERSEHENE EIN- ODER MEHRLAGIGE PLATTENHEIZKÖRPER**
MOUNTING UNIT SUCH AS A STANDING BRACKET FOR SINGLE- OR MULTIPLE-LAYER PANEL HEATER UNITS WITH CONVECTOR PLATES
DISPOSITIF DE SUPPORT, TEL QUE CONSOLE POUR RADIATEURS PLATS A UNE OU PLUSIEURS COUCHES POURVUS DE TOLES DE CONVECTION

(30) Priorität: 27.06.1995 DE 19523228
(43) Veröffentlichungstag der Anmeldung: 15.04.1998
(73) Patentinhaber: WEMEFA HORST CHRISTOPEIT GmbH, D-42555 Velbert (DE); Kolling, Ulrich, 45239 Essen (DE)
(72) Erfinder: KOLLING, Ulrich, D-45239 Essen (DE)
(74) Vertreter: Grundmann, Dirk, Dr.
(86) Internationale Anmeldenummer: EP9601026
(87) Internationale Veröffentlichungsnummer: WO9701735

(56) Entgegenhaltungen:
- WO-A-94/21970
- CH-A- 534 332
- DE-U- 9 304 756

## Beschreibung

### TECHNISCHES GEBIET

Die Erfindung betrifft eine Halterung, wie Standkonsole oder Fensterbankträger oder dgl. für mit Konvektorblechen versehene ein- oder mehrlagige Plattenheizkörper, bestehend aus einem Fußteller oder Fensterbankaufnahme oder dgl., einem in oder von diesem gehaltenen Standrohr rechteckigen Querschnitts, und einem auf dem Standrohr verschieblich gehaltenen Halteeinrichtungen für den Plattenheizkörper, die mittels einer das Standrohr umgreifenden Hülse und einer von der Hülse bis zum Standrohr reichenden Spannschraube an dem Standrohr fixiert werden kann.

### STAND DER TECHNIK

Eine Standkonsole wie oben beschrieben ist aus der WO 94/21970 bereits bekannt. Die aus dieser Druckschrift bekannte Standkonsole hat bereits viele Vorteile, die andere Standkonsolen nicht aufweisen, insbesondere kann der Heizkörper montiert werden, ohne daß seine Verpackung vorher entfernt werden muß. Dadurch wird vermieden, daß der Heizkörper beispielsweise durch Farbspritzer oder Putzreste verunreinigt wird, wenn Handwerker noch in dem Raum tätig sind, in dem der Heizkörper aufgestellt worden ist. Die noch bestehende Verpackung des Heizkörpers macht es somit entbehrlich, den montierten Heizkörper durch Abdeckfolie o. ä. gegenüber derartigen Verschmutzungen zu schützen.

Nachteilig ist allerdings in vielen Fällen die noch recht umständliche Montage, die das Anziehen von beispielsweise drei unterschiedlichen Schrauben erforderlich macht, um zum einen die Halteeinrichtung auf der richtigen Höhe des Standrohres zu montieren, und desweiteren den Heizkörper mittels besonderer Hakeneinrichtungen an dem Halter zu befestigen.

Aufgabe der Erfindung ist es, die bekannte Standkonsole dahingehend weiterzubilden, daß das Standrohr billiger herstellbar und die Montage weiter vereinfacht wird.

Gelöst wird die Aufgabe dadurch, daß von einer Seitenwand der Hülse nahe ihrem einen Stirnende ein Gewinde für die Spannschraube gebildet wird, und daß von zumindest einem der angrenzenden, dazu senkrecht stehenden Seitenwänden ein (gerader oder verkröpfter) parallel zur Hülsenachse verlaufender Streifen oder Flügel ausgeht, dessen Querschnitt in das von den Konvektorblechen oder -lamellen des zu befestigenden Heizkörpers gebildeten vertikalen Luftdurchtrittlumens mit enger Passung aufnehmbar ist.

Statt, wie beim Stand der Technik, Haken vorzusehen, die entweder über Wasserzuleitungsrohre, oder über Haltelaschen gesteckt werden, erfolgt hier erfindungsgemäß die Montage durch die Aufnahme des Streifens oder Flügels in eines der Konvektorbleche, wobei infolge der besonderen Anordnung der Spannschraube bezüglich der Hülsenerstreckung sich während des Verspannens der Spannschraube zur Festlegung der Hülse auf der gewünschten Höhe des Standrohrs infolge des stets vorhandenen Spiels sich die Hülse bezüglich des Standrohrs auch verkantet und dabei den Flügel oder Streifen bezüglich des Standrohres aus der genauen Flucht herausdrückt und dadurch den Heizkörper zwischen sich und dem Standrohr einklemmt und damit fixiert.

Meistens reicht ein Flügel, wenn aber besonders gleichmäßige Verklemmung erfolgen soll, oder wenn das Gewicht des Heizkörpers besonders hoch ist, bzw. die Belastbarkeit der Lamellen nicht sehr groß ist, kann es günstig sein, mehr als einen Flügel vorzusehen, vorzugsweise zwei Flügel, die zwischen sich das Standrohr hindurchtreten lassen und so im Abstand zueinander und zu dem Standrohr angeordneten, daß sie in zwei benachbarte, von den Konvektorlamellen gebildete Lumen aufgenommen werden können und beim Festziehen der Schraube sich derart gegen die inneren Flächen der Lamellen legen, daß gleichzeitig das Standrohr gegen den Plattenheizkörper, von dem diese Lamellen ausgehen, gedrückt wird.

Natürlich kann auch eine andere Rasterung vorgenommen werden, so daß beispielsweise die beiden Flügel in andere als die nächstliegenden Lamellenlumen eintreten können.

Das Gewicht des Heizkörpers wird vorzugsweise dadurch getragen, daß die Verkröpfungsfläche der Flügel als Auflagefläche für die untere Kante der von dem Heizkörper ausgehenden Lamelle gebildet wird.

Zur Schallisolierung bzw. zur Vermeidung von Schabegeräuschen bei Wärmeausdehnung des Heizkörpers kann im Bereich der Verkröpfung ein Kunststoffteil als Zwischenlager eingesetzt sein, so daß die metallische Lamelle des Plattenheizkörpers nicht auf dem metallischen Verkröpfungsbereich aufliegt, sondern ein Kunststoffteil dazwischen angeordnet ist.

Das obere Ende des Standrohrs kann, wie beim Stand der Technik, mit einem Stopfen verschließbar sein, der seitlich sich wegerstreckende Ansätze oder einen Rand aufweist. Dadurch läßt sich eine genaue Anpassung und Ausrichtung des jeweiligen Heizkörpertyps an den Querschnitt des Standrohrs erreichen, gleichzeitig wird auch hier wiederum, wenn der Stopfen aus Kunststoff besteht, eine Schallisolierung erreicht.

Das erfindungsgemäße Standrohr ist besonders gut geeignet für eine bestimmte Heizkörperbauart, bei der von einem Wasser durchströmten Plattenheizkörper an der einen Seite dieses Plattenheizkörpers Rechteckprofil aufweisende, vertikal verlaufende Lamellen ausgehen, die zwischen sich einen Abstand aufweisen, der ausreicht, um das Standrohr in zumindest einer Ausrichtung zwischen sich aufzunehmen. Derartige Heizkörper werden derart montiert, daß die mit Lamellen versehene Seite des Plattenheizkörpers zur Wand ausgerichtet montiert wird.

Dieser Heizkörper, bestehend aus einer Platte und an einer Seite angebrachten Konvektoren wird als Heizkörpertyp 11 bezeichnet. Wird auf die von der einen Platte ausgehenden Konvektoren eine weitere Platte ohne Konvektoren aufgebracht, handelt es sich um den Typ 21, der genauso mit der erfindungsgemäßen Standkonsole montierbar ist.

Weiterhin gibt es einen Typ 22, der aus zwei Platten und zwei von den Platten ausgehenden Konvektorreihen besteht. Ebenfalls montierbar ist ein Typ 33, bestehend aus drei Platten und drei von diesen Platten ausgehenden Konvektorbereichen.

Dagegen kann die neu geschaffene Standkonsole den Typ 10 nicht montierten, der nur aus einer Platte, ohne daran angebrachte Konvektorlamellen besteht. Für diesen Typ 10 ist die Konsole gemäß dem Stand der Technik geeignet.

Für die Typen 11, 21, 22 usw. ist dagegen die erfindungsgemäße Standkonsole mit ihrer besonders einfachen Konstruktion und Montagemöglichkeit wesentlich günstiger, zumal mittels nur einer Schraube sowohl die Höheneinstellung wie auch die Befestigung zwischen Standrohr und Haltereinrichtung sowie auch zwischen Haltereinrichtung und Heizkörper erfolgen kann. Wie beim Stand der Technik ist auch hier die Montage des Heizkörpers im verpackten Zustand möglich.

Durch die Anwendung eines Stopfens am oberen Ende des Standrohrs wird es ermöglicht, für alle Heizkörperbauhöhen mit nur einer Baulänge des Standrohres auszukommen, da die Ausrichtung des oberen Teils des Heizkörpers durch den zwischen den Lamellen sich abstützenden Stopfen erfolgt. Die Länge des Flügels bestimmt dessen Auslenkung beim Festziehen der Spannschraube. Man wird zweckmäßigerweise die Länge des Flügels abstimmen auf die Preßkraft der Schraube, so daß für größere vorhandene Preßkraft der Schraube auch eine längere Flügelerstreckung ermöglicht wird. Andererseits ist bei großer Preßkraft der Schraube die im Bereich der Schraube notwendige Auslenkung kleiner, weil sich diese aufgrund eines größeren Hebelarms des Flügels bei größerer Länge des Flügels in einer größeren Auslenkung am freien Flügelende auswirkt. Dadurch können auch unterschiedliche Maße der Konvektorbleche verschiedener Hersteller aufgenommen werden.

### KURZE BESCHREIBUNG DER ERFINDUNG

Die Erfindung wird nachfolgend anhand von Ausführungsbeispielen näher erläutert, die in den Zeichnungen dargestellt sind.

Es zeigt:
- Fig. 1: in einer perspektivischen Ansicht eine Ausführungsform der erfindungsgemäßen Standkonsole;
- Fig. 2A bis 2E: zeigen einzelne Teile einer erfindungsgemäß ausgestalteten Standkonsole;
- Fig. 3: die Standkonsole gemäß Fig. 1 in Verbindung mit einem montierten Heizkörper;
- Fig. 4: in einer ähnlichen Ansicht wie Fig. 2c eine abgewandelte Ausführungsform;
- Fig. 5A, B: und
- Fig. 6A, B: weitere Ausführungsformen;
- Fig. 7: eine alternative Konstruktion ähnlich der Fig. 5 und 6;
- Fig. 8: ein auswechselbares Anpassungsstück der Halterung gemäß Fig. 7; und
- Fig. 9: eine Konstruktion ähnlich der der Fig. 5, 6 und 7, jedoch zur Halterung einer Fensterbank oder ähnliches auf einem Heizkörper.

### BESTE WEGE DER AUSFÜHRUNG DER ERFINDUNG

In Fig. 1 ist eine Standkonsole 10 zu erkennen, mit einem Fußteil 24, dieser wiederum bestehend aus einer Bodenplatte 26, die mittels hier nicht dargestellten Durchbrüchen am Fußboden festgeschraubt werden könnte und von deren Oberseite ein Rohrstück 28 ausgeht, beispielsweise in dem dieses Rohrstück an der Platte 26 festgeschweißt ist, in welches Rohrstück 28 ein Standrohr 32 eingesteckt (oder alternativ über dieses aufgesteckt) werden kann. Das Standrohr 32 besitzt wie das Rohrstück 28 einen Rechteckquerschnitt, jedoch ist auch ein anderer prismatischer, eine Drehung verhindernder Querschnitt denkbar. Weniger günstig, aber auch möglich wäre ein runder Querschnitt.

Von dem Standrohr getragen wird eine Auflage oder Halteeinrichtung 34, wie sie in Fig. 2c nochmals einzeln dargestellt ist, oder eine Halteeinrichtung 134 gemäß Fig. 4. Diese Halteeinrichtung 34 umfaßt eine Hülse 35, die das Standrohr 32 mit nur geringem Spiel umschließt, derart, daß die Hülse 35 auf dem Standrohr auf- und abgeschoben werden kann. Vorzugsweise an einer Schmalseite des rechteckigen Profils der Hülse 35 ist an oder nahe dem oberen Ende der Hülse ein Gewinde 37 für eine Klemmschraube 36 vorgesehen, wobei das Gewinde 37 durch das Material der Hülse oder durch eine aufgeschweißte Mutter oder dgl. gebildet sein kann. Eine aufgeschweißte Mutter gibt eine größere Stabilität bei der Übertragung der Klemmkraft von der Schraube auf die Hülse. Die mit der Klemmschraube versehene Seite der Hülse 35 weist zu dem Standrohr hin ein gewisses Spiel 38 auf, so daß die Hülse 35 bezüglich des Standrohrs eine begrenzte Kippbewegung ausführen kann, wenn die Klemmschraube 36 angezogen wird.

Diese Kippbewegung überträgt sich von der Hülse auf einen an dieser Hülse befestigten Streifen oder Flügel 44, siehe den Pfeil 42. Der Flügel 44 weist zwischen seinem Befestigungsbereich 46 an der Hülse 35 und an dem freien, mit Abstand zur Breitseite 48 des Standrohrs 32 verlaufenden Bereich 50 eine Verkröpfung 52 auf, die einerseits im Verkröpfungsbereich eine Auflagefläche 54 bildet, andererseits zu einem vergrößerten Abstand 56 zwischen der Breitseite 48 des Standrohrs 32 einerseits und der zu dieser Breitseite weisenden Fläche des Flügels 50 andererseits.

In Fig. 3 ist in perspektivischer Ansicht ein Plattenheizkörper 72 zu erkennen, bestehend aus zwei im Abstand zueinander angeordneten günstigsterweise aus Stahlblech bestehende Platten 64, 66, die umlaufend mittels einer Kröpfung und einer Schweißnaht 58 wasserdicht miteinander verbunden sind, wobei hier nur die untere Naht gezeigt ist, während die übrigen Kanten aufgeschnitten erscheinen.

Auf der Außenfläche der Platte 64 sind vertikal ausgerichtet Lamellenbleche aufgeschweißt, die einerseits nur oben und unten offene Luftkanäle 68 bilden, im wesentlichen mit rechteckigem Querschnitt, und andererseits zwischen diesen jeweils auch seitlich offene Kanäle 70. Die Kanäle 68 bzw. 70 besitzten im wesentlichen den gleichen, im wesentlichen rechteckigen Querschnitt mit einer Querschnittsbreite 72 und einer Querschnittslänge 74. Die mit diesem Heizkörper 62 in Verbindung stehende oder in Fig. 3 dargestellte Standkonsole 10 ist nun mit ihrem Standrohr 32 in den Kanal 70 eingeschoben dargestellt, was bedeutet, daß die Breite 172 des Standrohrs 32 so bemessen sein muß, daß sie in die innere Breite des Kanals 70 hineinpaßt. Gleichzeitig ist zu erkennen, daß der Flügel 50 in den Kanal 68 der Konvektorlamellen 60 eingeschoben ist, so daß das untere Stirnende der einen Wand dieses Kanals 68 sich auf die Auflagefläche 54 des Flügels 44 auflegt, die durch die Verkröpfung 52 gebildet wird. Das Einschieben der in Fig. 1 dargestellten Konsole zur Erreichung des Zustandes gemäß Fig. 3 erfordert somit lediglich ein Öffnen der Verpackung am unteren Ende des Heizkörpers, um so die unteren Öffnungen der Kanäle 68 bzw. 70 freizulegen, wonach die Standkonsole gemäß Fig. 1 mit einerseits ihrer am Standrohr 32 in den Kanal 70 (oder einen entsprechenden anderen Kanal) und andererseits mit dem oberen Ende des Flügels 50 in dem danebenliegenden Kanal 68 eingeschoben werden kann.

Nunmehr kann eine in der Fig. 3 nicht mehr dargestellte Klemmschraube 36 in eine bei 37 erkennbaren Gewindebohrung eingeschraubt bzw. festgezogen werden, nachdem vorher die richtige Position der Hülse 35 auf dem Standrohr 32 ermittelt und damit die Höhe des Heizkörpers über dem Boden festgelegt wurde. Da dieses Festziehen oder Spannen verschwenkt in der bereits geschilderten Weise die Hülse 35 und damit auch das obere Ende des Flügels 50 in Richtung des Pfeiles 42, also weg von der Heizkörperplatte 62 hin zu der Lamellenkanalwand 76. Dadurch wird gleichzeitig die auf die Schmalseite 140 weisende Kanalwand 78 des Kanals 70 gegen das Standrohr 32 gedrückt, so daß am oberen Ende der Standkonsole diese Lamellenteile mit den entsprechenden Teilen der Standkonsole verklemmt werden. Durch die dabei entstehenden Klemm- und Reibkräfte wird erreicht, daß der Heizkörper in bezüglich axialer Bewegung hinsichtlich der Standkonsole fixiert wird.

Die Drehmomentwirkung, die auf die Standkonsole einerseits und den Heizkörper andererseits ausgeübt wird, wird bezüglich der Standkonsole durch seine Befestigung am Boden aufgenommen, hinsichtlich des Heizkörpers durch die hier nicht dargestellte zweite oder weitere Standkonsolenbefestigung, so daß diese Drehmomentwirkung nicht stört.

Sollte gleichwohl aus irgendwelchen Gründen diese Drehmomentwirkung unerwünscht sein, kann gemäß einer Ausführungsform, die in Fig. 4 dargestellt ist, ein zweiter Flügel vorgesehen werden, derart, daß die beiden Flügel 44, 144 in zwei vorzugsweise zueinander benachbarten Konvektorlamellenkanälen 68, 168 eingebracht werden können, während in dem dazwischenliegenden offenen Kanal 70 wiederum das in Fig. 4 nicht dargestellte Standrohr eingebracht sein würde. Wenn jetzt die in Fig. 4 nicht dargestellte Klemmschraube angezogen wird, bewegen sich beide Flügel 44, 144 in gleicher Richtung, wie es in Fig. 1 durch den Pfeil 42 dargestellt ist, wobei jedoch durch die symmetrische Anordnung der beiden Flügel 44, 144 das Drehmoment aufgehoben wird.

Es hat sich als günstig erwiesen, zur Unterdrückung von Schiebegeräuschen und auch zur Vermeidung von Schallübertragung zwischen der von der Verkröpfung 52 gebildeten Auflagefläche 54 und der auf diese Auflagefläche normalerweise aufliegenden Wärmelamelle ein Kunststoffteil anzuordnen, das in Fig. 2d zu erkennen ist. Dieses Kunststoffteil ist in Fig. 2 winkelförmig dargestellt, könnte aber auch anders geformt sein. Die Befestigung könnte durch Kleben erfolgen, durch U-förmiges Umgreifen des Flügels, oder, wie dargestellt, dadurch, daß das Kunststoffteil 78 eine nach außen weisende Nase 80 trägt, mit der es in eine entsprechende Bohrung oder Durchbruch 82 eingesteckt und arretiert wird, die von dem Flügel 44 gemäß Fig. 2c gebildet wird.

Fig. 2e zeigt in einer perspektivischen Darstellung einen Kunststoffstopfen 84, der mit seinem Fußende 86 den inneren Querschnitt 88 des Standrohrs 32 (siehe Fig. 2b) mit Presspassung eingeschoben werden kann. Der Kopfteil 90 steht über dem Fußteil 86 über, wobei vorzugsweise dieses Kopfteil mit seinem Querschnitt übereinstimmend ist mit dem Außenquerschnitt des Standrohrs 32, oder aber auch über dieses hinausreichen kann, um beispielsweise eine Klemmverbindung innerhalb des Kanals 70 der Heizkörperlamellenanordnung zu bilden, wenn deren inneres Lumen wesentlich größer sein sollte als es dem Außenquerschnitt des Standrohrs 32 entspricht. Man könnte dann erreichen, daß durch einfaches Auswechseln des Stopfens 84 eine Anpassung an unterschiedliche Lamellenformen des Heizkörpers erreicht wird.

Der Abstand 56 gemäß Fig. 1 sollte so gewählt werden, daß der Flügel 42 etwa mittig innerhalb des entsprechenden Kanals 68 zu liegen kommt, wobei zwei Flügel 44, 144 entsprechend in zwei benachbarten inneren Kanälen 68, 168 angeordnet werden.

Die bei Verklemmung auftretende Schwenkbewegung gemäß der Pfeilrichtung 42 tritt üblicherweise ohne besondere Maßnahmen einfach dadurch auf, daß der Klemmbolzen 36 am oberen Ende der Hülse 35 angebracht ist. Sollte diese Schwenkbewegung nicht ausreichen, könnte durch Querschnittsverengung am unteren Ende der Hülse 35 entsprechendes erreicht werden.

Die Montage ist mit der dargestellten Standkonsole auch möglich bei Plattenheizkörpern, die aus zwei Plattenheizkörpern 62 bestehen, die mit ihren Lamellen aufeinandergelegt sind, so daß außen jeweils glatte Flächen entstehen.

Dadurch, daß der Stopfen 84 so ausgestaltet werden kann, daß er sich an die Wände des Kanals 70 anlegen kann, braucht die Standrohrlänge nicht so groß sein, daß sie durch den Heizkörper hindurchreicht. Auf diese Weise wird erreicht, daß eine Konsolenbaulänge ausreicht, um Heizkörper verschiedener Höhe zu montierten.

Zeckmäßigerweise wird man für die Klemmschraube 36 eine Schraube mit Ringschneider wählen, die sich in dem Material der Seitenwand 40 des Standrohrs 32 fest eingräbt und dadurch eine sichere Halterung ermöglicht.

Fig. 5A und 6A zeigen in einer ähnlichen Ansicht wie Fig. 1 jeweils eine Ausführungsform, bei der die Flügel 144 bzw. 244 gerade verlaufen, also nicht verkröpft sind wie bei Fig. 1. Die Flügel 144, 244 sind auf der Hülse 135, 235 etwas schräg (um einen Winkel 142 außer der Fluchtlinie zur Standrohrachse) angeschweißt. Beim Aufschieben des Heizkörpers werden die Flügel im wesentlichen in die Fluchtlinie zum Standrohr 32 gedrückt und stattdessen die Hülse 135 bzw. 235 verkantet. Wenn jetzt die obere Klemmschraube 236 (Fig. 6A) angezogen wird, wird die Achse 45 der Hülse 235 wieder teilweise in die Richtung der Achse des Standrohrs 32 gedrückt, wodurch die Flügel 244 wieder in die in Fig. 5A bzw. 6A gezeigte ausgeschwenkte Stellung gelangen und den Heizkörper in der bereits geschilderten Weise festklemmen.

Die zweite (untere) Klemmschraube 336 erhöht beim Anziehen noch die Haltekraft sowohl der Hülse 135, 235 am Standrohr 32 wie auch der Flügel 144, 244 am Heizkörper.

Durch Spiel der Hülse 135, 235 in Richtung der Standrohrschmalseite kann ausreichend Platz für die Lamellenwandstärke zwischen Standrohr und Flügel geschaffen werden, wenn nicht ohnehin der Materialstärke der Hülse 135, 235 für ausreichenden Abstand (56 in Fig. 1) sorgt.

In Fig. 5A dient die obere Stirnkante 47 der Hülse als Auflage für den Heizkörper, in Fig. 6A ist ein besonderer Flansch 147 oder Aufsatz vorgesehen.

Fig. 5B bzw. 6B zeigen Stopfen 184 mit darauf verschieblich aufgesetzter Anlageleiste 185, die eingesetzt werden kann, um das Standrohr innerhalb des Lamellenlumens auszurichten.

Fig. 7, die etwas vergrößert eine Halterung ähnlich der der Fig. 5 und 6 wiedergibt, zeigt diesen Stopfen 184 etwas genauer und läßt erkennen, daß er ein U-Glied 186 umfaßt, dessen Steg 193 die Anlageleiste 185 trägt und dessen Schenkel 187, 188 an ihren Enden eine trichterförmige Öffnung bilden, in die ein Keilstück 189 aufgenommen ist, das die Schenkel auseinanderdrückt, wenn mittels einer nur angedeuteten Schraube 190 das Keilstück 189 zwischen die Schenkel 187, 188 gezogen wird, um so den Stopfen 184 im Ende des Standrohrs 32 festzuklemmen. Diese Schraube 190 kann in einem Gewinde des Keilstücks 189 eingeschraubt sein, das in das vorzugsweise aus Kunststoff bestehende Keilstück geschnitten sein mag, oder das durch eine in einen Einschnitt 191 eingeschobene Metallmutter gebildet sein mag. Die Schraube 190 kann gleichzeitig mit ihrem Kopf über ein in der Anlageleiste 185 befindliches Langloch 192 diese Leiste 185 verschiebbar auf dem Steg 193 festlegen.

Fig. 7 zeigt eine Halterung, bei der am unteren Ende der Hülse 435 auf der zum ersten Gewinde 437 entgegengesetzten Seite des Profils der Hülse 435 ein weiteres, vorzugsweise von einer in das Innere der Hülse 444 vorspringenden Tülle gebildetes Gewinde 443 für eine Klemmschraube 441 vorgesehen ist. Die vorspringende Tülle 443, oder die von dem Tüllengewinde aufgenommene Schraube 441 dient dazu, einen definierten Drehpunkt für die Schwenkbewegung der Hülse 435 und damit der Streifen oder Flügel 444 zu bilden, wenn die zum Verschwenken der Flügel oder Streifen 444 bezüglich des Standrohrs 32 vorgesehene erste Klemmschraube 436 in dem Gewinde 437 angezogen wird.

Ein weiterer Vorteil dieser Anordnung ist, daß die Schraube 441 dazu verwendet werden kann, die Hülse 435 zunächst in ihrer Höhe festzulegen, indem diese Klemmschraube 441 soweit angezogen wird, daß sie das Standrohr 32 erfaßt und festklemmt, wonach dann erst die andere Klemmschraube 436 angezogen wird, um nunmehr durch Schwenkbewegung der Streifen oder Flügel 444 bezüglich der Standrohrachse den Heizkörper (bzw. dessen Lamelleninnenraum oder dgl., in den das Standrohr mit den Flügeln oder Streifen 444 eingeschoben ist) zwischen der einen Standrohrschmalseite 55 einerseits und den entgegengesetzt ausgerichteten Kanten 57 der Flügel oder Streifen 444 andererseits einzuklemmen.

Zur besseren Anpassung an stark unterschiedlicher Heizkörper-Lamellen-Innenabmessungen kann es günstig sein, nahe dem freien Ende des Streifens oder Flügels 444 einen Durchbruch (oder Einsenkung) 45 vorzusehen, in den eine von dem einen Schenkel 50 eines L-förmigen Anpassungsstücks 49 (siehe Fig. 9) ausgehende Haltenase 47 aufgenommen ist, welches Anpassungsstück 49 die zu Klemmzwecken dienende Schmalkante 57 des Streifens oder Flügels 444 mit seinem anderen Schenkel 53 umgreift und dadurch sich mit diesem Schenkel 53 zwischen Streifenkante 57 und Heizkörper-Lamellen-Innenfläche legt, wenn der Flügel verschwenkt wird. Je nach der Stärke des dazwischen liegenden L-Schenkels 53 des Anpassungsstücks 49 ergeben sich somit unterschiedliche erfaßbare Heizkörperabmessungen. Da das Anpassungsstück 49 herausnehmbar gestaltet ist, ist ein Austausch möglich, die Konsole läßt sich daher ohne große Umstände für unterschiedliche Heizkörperabmessungen verwenden.

Die Kunststoffauflage 178 ist hier als das Rohr 32 umgreifender Ring ausgestaltet, mit vorspringenden Anschlagnasen 193, die bei hochgeschobener Auflage 178 die Flügel 444 zur Rohrachse ausrichten und so das Überstülpen des Heizkörpers über die Halterung ohne Behinderung durch zu weit ausgeschwenkte Flügel 444 ermöglicht. Beim weiteren Aufschieben des Heizkörpers drückt dieser dann die Auflage 178 in die in Fig. 7 dargestellte Stellung, in der die Bewegung der Flügel in Ausschwenkvorrichtung, Pfeil 194, nicht mehr verhindert wird.

Kehrt man die Halterung um und steckt sie von oben in die Lamellen eines Heizkörpers 162 der hier angesprochenen Art, und ersetzt man den Fuß 24 z. B. durch eine Auflage 124 für eine Fensterbank oder dgl., ergibt sich die in Fig. 9 dargestellte Anordnung. Durch Hineinschieben und Herausziehen der Standrohre 132 mit Bezug zu den Flügeln 344, die sich mit einem Rand 247 oder einer Verkröpfung 152 z. B. auf einem Lamellenrand abstützen können und daher in der Höhe fixiert sind, läßt sich die gewünschte Höhe einer Fensterbank 92 einstellen, woraufhin dann durch Anziehen von Schrauben 336 oder 441 und 436 in der bereits geschilderten Weise sowohl das Standrohr 132, 32 bezüglich des Flügels 344 oder 444, als auch Standrohr 132, 32 und Flügel 344, 444 bezüglich der Heizkörperlamellen und damit die Höhe der Fensterbank fixiert werden.

Der Heizkörper selbst mag in ähnlicher Weise auf dem Fußboden montiert sein, wie es weiter oben geschildert wurde, wobei die gleichen oder (besonders bei langen Standrohren) auch andere Lamellenhohlräume für Standkonsole bzw. Fensterbankträger benutzt werden können, oder der Heizkörper kann auch auf ganz andere Weise montiert sein.

Der Fensterbankträger 124 kann mit dem Standrohr durch eine Klemmverbindung verbunden sein, z. B. wie beim Fuß 24 in Fig. 3 dargestellt, oder mit diesem Standrohr verschweißt sein, wie es die Fig. 9 andeutet. Die Klauenbreite der Fensterbankhalterung ist dann zweckmäßigerweise in ihrer Breite an die Fensterbankbreite anpassbar.

### GEWERBLICHE AUSWERTBARKEIT

Die Vorrichtung ist in der Heiztechnik gewerblich auswertbar.

## Patentansprüche

1. Halterung, wie Standkonsole (10) oder Fensterbankträger (110) für mit Konvektorblechen versehene ein- oder mehrlagige Plattenheizkörper (62, 162), bestehend aus einem Fußteller (24) oder Fensterbankaufnahme (124), einem in oder von diesem gehaltenen Standrohr (32) vorzugsweise rechteckigen Querschnitts, und einer auf dem Standrohr (32) verschieblich gehaltenen Halteeinrichtung (34) für den Plattenheizkörper, die mittels einer das Standrohr umgreifenden Hülse (35) und einer von der Hülse bis zum Standrohr reichenden Spannschraube (36) an dem Standrohr fixiert werden kann, dadurch gekennzeichnet, daß von einer Seitenwand der Hülse (35) nahe ihrem einen Ende (39) ein Gewinde (37) für die Spannschraube (36) gebildet wird, und daß von zumindest der einen der angrenzenden, dazu senkrechten Seitenwände ein (gerader oder verkröpfter) parallel zur Hülse verlaufender Streifen oder Flügel (44) ausgeht, dessen Querschnitt in das von den Konvektorlamellen (60) des Heizkörpers gebildeten vertikalen Luftdurchtrittlumens (z. B. 68, 168) aufnehmbar ist.

2. Halterung nach Anspruch 1, dadurch gekennzeichnet, daß ein oder zwei Flügel (44; 144) vorhanden sind, die voneinander und ggf. von dem Standrohr (32) einen Abstand (z. B. 56) aufweisen, der an das Rastermaß der nebeneinander parallel verlaufenden Lamellenhohlräume (68, 70, 168) angepaßt ist.

3. Halterung nach Anspruch 1 oder 2, dadurch gekennzeichnet, daß die Verkröpfungsfläche (54) als Auflagefläche für die untere Kante einer Lamelle dient.

4. Halterung nach Anspruch 3, dadurch gekennzeichnet, daß im Bereich der Verkröpfung (52) ein Kunststoffteil (78) als Schallisolator einsetzbar (80, 82) ist.

5. Halterung nach einem der Ansprüche 1 bis 4, dadurch gekennzeichnet, daß das obere Ende des Standrohrs von einem mit seitlich sich wegerstreckenden Ansätzen (90) oder Rand versehenen Stopfen (84) verschließbar ist.

6. Halterung nach Anspruch 5, dadurch gekennzeichnet, daß die seitlich sich wegerstreckenden Ansätze (90) des Stopfens so bemessen sind, daß sie mit Preßpassung in den von den Lamellen gebildeten Hohlraum (70) aufnehmbar sind.

7. Halterung nach einem der Ansprüche 1 bis 6, dadurch gekennzeichnet, daß nahe dem unteren Ende der Hülse (435) auf der zum ersten Gewinde (437) entgegengesetzten Seite des Profils der Hülse (435) ein weiteres Gewinde (439) für eine Klemmschraube (441) vorgesehen ist.

8. Halterung nach Anspruch 7, dadurch gekennzeichnet, daß das weitere Gewinde (439) eine in das Hülseninnere vorspringende Gewindetülle bildet.

9. Halterung nach einem der Ansprüche 1 bis 8, dadurch gekennzeichnet, daß nahe dem freien Ende des Streifens oder Flügels (444) ein Durchbruch (45) vorgesehen ist, in den eine von dem einen Schenkel (50) des L-förmigen Klemmstücks (49) ausgehende Haltenase (47) aufgenommen ist, welches Klemmstück (49) die eine Schmalkante des Streifens oder Flügels (444) mit dem anderen Schenkel (53) umgreift und dadurch sich zwischen Streifenkante und Heizkörper legt, wenn die Halterung angezogen wird.

10. Halterung nach einem der Ansprüche 1 bis 9, dadurch gekennzeichnet, daß die Klemmschraube (36) eine Ringschraube darstellt.

11. Halterung nach einem der Ansprüche 1 bis 10, dadurch gekennzeichnet, daß der Flügel (44) an der Seitenwand der Hülse (35) angeschweißt ist.

12. Halterung nach einem der Ansprüche 1 bis 3, dadurch gekennzeichnet, daß der Flügel (44) an der Seitenwand der Hülse (35) angenietet oder angestiftet oder angeschraubt ist.

13. Halterung nach Anspruch 12, dadurch gekennzeichnet, daß der Flügel (44) an der Hülse (35) verschwenkbar befestigt ist und der Verschwenkungswinkel (142) zwischen Flügel (44) und Hülse (35) einstellbar ist.

14. Halterung nach Anspruch 13, dadurch gekennzeichnet, daß der Verschwenkungswinkel (142) mittels einer Schraube, wie Druckschraube, vergößerbar ist.

## Claims

1. Holder, such as an upright bracket (10) or a window-sill bearer (110), for single- or multi-layer panel radiators (62, 162) provided with convector plates, consisting of a base disc (24) or window-sill receiver (124), an upright tube (32) held in or by the latter and preferably having a rectangular cross section, and a retaining device (34) for the panel radiator, which device is held on the upright tube (32) in a displaceable manner and can be fixed to the upright tube by means of a sleeve (35) enclosing the upright tube and a locking screw (36) extending from the sleeve up to the upright tube, characterized in that a thread (37) for the locking screw (36) is provided by a side wall of the sleeve (35) close to one of its ends (39), and in that a (straight or offset) strip or blade (44) running parallel to the sleeve extends from at least one of the adjoining side walls perpendicular thereto, the cross section of which strip or blade (44) can be accommodated in the vertical air passage lumen (e.g. 68, 168) defined by the convector fins (60) of the radiator.

2. Holder according to Claim 1, characterized in that there are one or two blades (44; 144), which are at a spacing (e.g. 56) from one another and optionally from the upright tube (32), which spacing is matched to the modular dimension of the fin cavities (68, 70, 168) which run parallel beside one another.

3. Holder according to Claim 1 or 2, characterized in that the offset surface (54) serves as a supporting surface for the lower edge of a fin.

4. Holder according to Claim 3, characterized in that a plastics part (78) can be used as a sound insulator (80, 82) in the region of the offset (52).

5. Holder according to one of Claims 1 to 4, characterized in that the upper end of the upright tube can be closed by a plug (84) provided with laterally protruding shoulders (90) or a rim.

6. Holder according to Claim 5, characterized in that the laterally protruding shoulders (90) of the plug are dimensioned such that they can be received with a press fit in the cavity (70) defined by the fins.

7. Holder according to one of Claims 1 to 6, characterized in that a further thread (439) for a clamping screw (441) is provided close to the lower end of the sleeve (435) on that side of the sleeve (435) section which is opposite the first thread (437).

8. Holder according to Claim 7, characterized in that the further thread (439) is a threaded bush projecting into the sleeve interior.

9. Holder according to one of Claims 1 to 8, characterized in that an aperture (45), in which there is received a retaining lug (47) extending from one of the legs (50) of the L-shaped clamping piece (49), is provided close to the free end of the strip or blade (444), the other leg (53) of the clamping piece (49) enclosing one of the narrow edges of the strip or blade (444) and thereby lying between strip edge and radiator when the holder is tightened.

10. Holder according to one of Claims 1 to 9, characterized in that the clamping screw (36) constitutes a cupped-point screw.

11. Holder according to one of Claims 1 to 10, characterized in that the blade (44) is welded to the side wall of the sleeve (35).

12. Holder according to one of Claims 1 to 3, characterized in that the blade (44) is riveted or pinned or screwed to the side wall of the sleeve (35).

13. Holder according to Claim 12, characterized in that the blade (44) is pivotably secured to the sleeve (35), and the pivot angle (142) between blade (44) and sleeve (35) is adjustable.

14. Holder according to Claim 13, characterized in that the pivot angle (142) can be increased by means of a screw, such as an adjusting screw.

## Revendications

1. Support, tel que console verticale (10) ou support de tablette de fenêtre (110) pour des corps de chauffage à plaques (62, 162) à plusieurs couches et munis de tôles de convecteur, se composant d'une rondelle de pied (24) ou de logement de tablette de fenêtre (124), d'un tube vertical (32) dans le support ou maintenu par celui-ci, présentant de préférence une section transversale rectangulaire, et un organe de retenue (34) pour le corps de chauffage à plaques maintenu coulissant sur le tube vertical (32) qui peut être fixé sur le tube vertical par l'intermédiaire d'un manchon (35) entourant le tube vertical et d'une vis de serrage s'étendant du manchon jusqu'au tube vertical. caractérisé en ce que, à partir d'une paroi latérale du manchon (35) et à proximité de l'une de ses extrémités (39), est formé un filetage (37) pour la vis de serrage (36) et en ce qu'à partir d'au moins l'une des parois latérales contiguë et perpendiculaire à celle-ci, part une bande ou une aile (44) droite ou à décrochement (en baïonnette), courant parallèlement au manchon, dont la section transversale est susceptible de s'engager dans les passages verticaux de traversée d'air (par exemple 68, 168) formés par les lamelles de convecteur (60) du corps de chauffe.

2. Support selon la revendication 1, caractérisé en ce que sont prévues une ou deux ailes (44 ; 144), qui sont écartées l'une de l'autre et le cas échéant du tube vertical (32) d'une distance (par exemple 56), qui correspond à la distance de grille ou de réseau des espaces creux (68, 70, 168) des lamelles courant parallèlement les uns aux autres.

3. Support selon la revendication 1 ou 2, caractérisé en ce que la surface à décrochement (54) sert de surface d'appui pour l'arête inférieure d'une lamelle.

4. Support selon la revendication 3, caractérisé en ce que, dans la zone du décrochement (52), une pièce en matière synthétique (78) est susceptible d'être insérée comme isolateur phonique (80, 82).

5. Support selon l'une des revendications 1 à 4, caractérisé en ce que l'extrémité supérieure du tube vertical est susceptible d'être fermée par un bouchon (84) muni de bordures ou prolongements (90) s'étendant latéralement.

6. Support selon la revendication 5, caractérisé en ce que les prolongements (90) du bouchon s'étendant latéralement sont dimensionnés de telle façon qu'ils soient susceptibles d'être reçus après pressage dans l'espace creux (70) formé par les lamelles.

7. Support selon l'une des revendications 1 à 6, caractérisé en ce que. à proximité de l'extrémité inférieure du manchon (435), du côté du profil du manchon (435) qui est opposé au premier filetage (437), est prévu un autre filetage (439) ou une vis de serrage (441).

8. Support selon la revendication 7, caractérisé en ce que l'autre filetage (439) forme une douille filetée faisant saillie à l'intérieur du manchon.

9. Support selon l'une des revendications 1 à 8, caractérisé en ce que, à proximité de l'extrémité libre de la bande ou de l'aile (444), est prévue une découpe (45) dans laquelle est retenu un ergot de retenue (47) partant de l'une (50) des branches de la pièce de serrage (49) en forme de L, en ce que cette pièce de serrage (49) entoure une arête étroite de la bande ou de l'aile (444) avec l'autre branche (53), et se trouve ainsi entre l'arête de bande et le corps de chauffe, lorsque le support est retiré.

10. Support selon l'une des revendications 1 à 9, caractérisé en ce que la vis de serrage (36) est une vis annulaire.

11. Support selon l'une des revendications 1 à 10, caractérisé en ce que l'aile (44) est soudée à la paroi latérale du manchon (35).

12. Support selon l'une des revendications 1 à 3, caractérisé en ce que l'aile (44) est rivetée, ou montée à force, ou vissée, sur la paroi latérale du manchon (35).

13. Support selon la revendication 12, caractérisé en ce que l'aile (44) est fixée de façon pivotante sur le manchon (35) et l'angle de pivotement (142) entre l'aile (44) et le manchon (35) est réglable.

14. Support selon la revendication 13, caractérisé en ce que l'angle de pivotement (142) est susceptible d'être bloqué par une vis telle qu'une vis de pression.
